# EUROPÄISCHE PATENTSCHRIFT

(11) **EP 0 467 979 B1**
(45) Veröffentlichungstag und Bekanntmachung des Hinweises auf die Patenterteilung: **28.10.1992**
(21) Anmeldenummer: 90906969.2
(22) Anmeldetag: 08.05.1990
(51) Int. Cl.: E06B 1/70

(54) **ARMIERBRÜCKE FÜR DIE SEITLICHEN ABSCHLUSSLEISTEN VON FENSTERBÄNKEN**
REINFORCING BRIDGE FOR THE LATERAL COVER STRIPS OF WINDOW SILLS
TABLIER D'ARMATURE POUR LES BAGUETTES LATERALES DE BORD D'APPUIS DE FENETRE

(30) Priorität: 10.05.1989 DE 3915265
(43) Veröffentlichungstag der Anmeldung: 29.01.1992
(73) Patentinhaber: Oldendorf, Günter, 73441 Bopfingen (DE)
(72) Erfinder: Oldendorf, Günter, 73441 Bopfingen (DE)
(74) Vertreter: Schroeter, Helmut
(86) Internationale Anmeldenummer: EP9000739
(87) Internationale Veröffentlichungsnummer: WO9013724

(56) Entgegenhaltungen:
- DE-A- 1 946 206
- US-A- 1 805 031

## Beschreibung

Die Erfindung bezieht sich auf eine Armierbrücke für die seitlichen Abschlußleisten von Fensterbänken.

Fensterbänke haben gewöhnlich an ihrem linken wie rechten Rand nach oben stehende seitliche Abschlußleisten, wie sie z. B. aus dem Dokument DE-A-19 46 206 bekannt sind. Der Putz der Fensterleibung reicht normalerweise bis an diese Abschlußleisten heran. Unter dem Einfluß von Vibrationen z.B. durch Bauarbeiten, Straßenverkehr oder Wind, von Wärmedehnungen und dem Arbeiten des Holzes des Fensterrahmens ergeben sich im Putz Risse. Nach einiger Zeit bröckelt der Putz oberhalb und außerhalb der Abschlußleisten ab.

Durch die vorliegende Erfindung soll dieses Abbröckeln verhindert werden.

Diese Aufgabe wird durch die Erfindung gemäß Anspruch 1 gelöst. (In den folgenden Ausführungen werden auch die in den Ansprüchen definierten Begriffe verwendet.)

Nach dem Einbau der Fensterbank mit ihren beiden Abschlußleisten wird an jeder Abschlußleiste außen Armierbrücke angebracht, die diese Abschlußleiste elastisch, klammerartig umgreift. In der Armierbrücke sind Armierungsnadeln vorgesehen, eine Art von Nägeln mit Querrippen, die nach dem Einbau nach oben und nach außen stehen. Dann wird der Putz der Fensterleibung und der Fassadenputz aufgebracht, wobei die Armierungsnadeln mit eingeschlossen werden. Die Armierbrücke sitzt dann fest im Putz, bleibt aber in ihrer Längsrichtung, also quer zur Ebene des Fensterrahmens bewegbar. Dadurch, daß die Armierbrücke die Abschlußleiste elastisch umgreift, ist auch eine gewisse Bewegung quer zur Abschlußleiste aufwärts, abwärts, wie auch seitwärts möglich. Bei Vibrationen, Wärmedehnungen und dergleichen kann sich also die Armierbrücke gegenüber der von ihr umgriffenen Abschlußleiste bewegen, so daß der Putz geschont wird, keine Risse bekommt und nicht ausbröckelt.

ergeben sich aus den Unteransprüchen. Die Armierbrücke kann im Querschnitt die prinzipielle Form eines T haben, wobei der lotrechte Schenkel und der gegen die Fensterbank weisende Schenkel des T gemeinsam eine elastische Klammer zum Umgreifen der Abschlußleiste bilden können. Auf diese Weise werden Relativbewegungen zwischen Armierbrücke und Abschlußleiste ermöglicht.

Vorzugsweise lassen sich die Armierungsnadeln in einem später in den Putz von Fensteleibung und Fassade hineinragenden oberen Schenkel des T-förmigen Profils nach oben stehend anbringen, und zwar in einer Längsreihe des Profils, während an dem lotrechten Schenkel Armierungsnadeln vorgesehen sein können, die nur von dessen auswärtigem Ende waagerecht in den vom Fassadenputz einzunehmenden Raum hineinragen.

Zum besseren Einführen der Armierbrücke nach dem Einbau von Fensterbank und Abschlußleisten kann der lotrechte Schenkel in seinem rückwärtigen Bereich einen Ausschnitt haben, wobei eine Schrägkante dieses Ausschnitts am unteren Rand des Schenkels beginnen und nach oben hinten verlaufen und in eine Kante übergehen kann, die in Längsrichtung des Profils verläuft. Ausführungsbeispiele mit weiteren Merkmalen der Erfindung werden im folgenden anhand der Zeichnungen beschrieben.

Figur 1 ist eine Seitenansicht einer Armierbrücke, für das, von außen her gesehen, rechte Ende einer Fensterbank.

Figur 2 ist ein Querschnitt in der Ebene II-II von Figur 1.

Figur 3 ist eine Draufsicht auf die Armierbrücke nach Figur 1 und 2.

Figur 4 zeigt von außen gesahen die rechte untere Ecke eines Fensterrahmens mit den benachbarten Teilen der Hauswand, betrachtet jedoch in Richtung der etwas abwärts geneigten Fensterbank, zum Teil in Draufsicht, zum Teil im Schnitt.

Wie die Figuren 1 bis 3 zeigen, besteht die Armierbrücke aus einem Stück elastischem Kunststoff von T-artigem Profil. Die Armierbrücke ist in ihrer Gebrauchslage dargestellt, so wie sie die, von außen betrachtet, rechte seitliche Abschlußleiste 30.2 einer Fensterbank 30 umgreift. Die Querschnittsform der Abschlußleiste 30.2 ist in Figur 4, von außen betrachtet, dargestellt. Sie ist im Prinzip U-förmig. Die Armierbrücke 1 hat einen im großen und ganzen T-förmigen Querschnitt. Die Armierbrücke hat einen, hier wie im folgenden immer auf die Einbaulage bezogen, waagerechten Schenkel 4, der eben ist und an seinem linken Rande eine U-förmige Klaue 6 bildet. Die Armierbrücke hat ferner einen lotrechten Schenkel 8, dessen Hauptabschnitt etwas nach rechts versetzt ist, etwa um die Stärke des Materials der Armierbrücke. An seinem unteren Rande hat der lotrechte Schenkel einen nach links ragenden Endabschnitt 10, der, passend zur Querschnittsform der Abschlußleiste 30.2, ebenfalls klauenartig ausgebildet ist und nach links in eine spitze Kante ausläuft.

Der erste Abschnitt 5 mit seiner U-förmigen Klaue und der Endabschnitt 10 bilden gemeinsam mit dem lotrechten Schenkel 8 eine Klammer 12, die zum elastischen Umgreifen der Abschlußleiste 2 dient.

Der zweite Abschnitt 7 hat in seiner Längsrichtung eine Reihe von Löchern 14, die zur Aufnahme von Armierungsnadeln 40 dienen. Nahe dem linke Rande des lotrechten Schenkels 8 sind übereinander zwei Löcher 16 für den gleichen Zweck vorgesehen.

Die Armierbrücke 1 hat in ihrer rückwärtigen und unteren Hälfte einen Ausschnitt 18 (Figur 1), der berandet ist durch eine zu seiner Längsrichtung parallele Kante 20 und durch eine Schrägkante 22.

Figur 4 zeigt, von außen her gesehen, die rechte untere Ecke eines Fensterrahmens 24, rechts daneben den Putz 26 der Fensterleibung, der übergeht in den Fassadenputz 28. Am unteren Ende des Fensterrahmens 24 befindet sich die Fensterbank 30, von der der rückwärtige, nach oben gebogene und an der Fensterbank befestigte Abschnitt 30.1 zu erkennen ist sowie der äußere, d. h. in der Zeichnung vordere nach unten ragende Abschnitt 30.3. Die Blickrichtung fällt in die Hauptebene der Fensterbank, so daß von ihrem Hauptteil 30.5 bis auf einen im Schnitt dargestellten Abschnitt rechts nichts zu erkennen ist. Von der Fensterbank 30 erkennt man ihre rechte seitliche Abschlußleiste 30.2, die als etwa U-artiges Profil gestaltet ist.

Man erkennt weiterhin die Armierbrücke 1, wie sie im einzelnen in Figur 2 dargestellt ist. Sie umgreift klammerartig die Abschlußleiste 30.2. Durch den zweiten (rechten) Abschnitt 7 der Armierbrücke ist hintereinander eine Reihe von Armierungsnadeln 40 gesteckt, und zwar so, daß die Nadeln nach oben ragen. Durch den vorderen Abschnitt der Armierbrücke, und zwar durch deren Löcher 16 (vgl. Figur 1), sind nach rechts ragende Armierungsnadeln 42 gesteckt, und zwar übereinander zwei Stück.

Bei der Montage wird zunächst der Fensterrahmen 24 in bekannter Weise eingebaut, dann wird die Fensterbank 30 mit ihrem rückwärtigen Abschnitt 30.1 daran in nicht dargestellter Weise befestigt, z. B. angeschraubt. Dann wird die mit Armierungsnadeln 40 und 42 versehene Armierbrücke vor dem Auftragen des Putzes zwischen Wand oder ihrer Wärmeisolierung 44 einerseits und der Abschlußleiste 30.2 der Fensterbank andererseits in Richtung dieser Abschlußleiste eingeschoben und schließlich elastisch darüber geschnappt. Nun stehen die Armierungsnadeln 40 nach oben in einen zunächst freien Raum, und zwar über die ganze Tiefe der Fensterbank, dagegen die Armierungsnadeln 42 nur vorne, d. h. an der Außenseite in einen Raum hinein, der Putz von Fensterleibung und Fassade aufnehmen soll. Schließlich wird der Putz aufgetragen, wobei die Armierbrücke durch ihre Nadeln festgesetzt wird. Der zweite, also äußere Abschnitt 7 der Armierbrücke wird mit eingeputzt.

### BEZUGSZEICHEN

- 1: Armierbrücke
- 4: waagerechter Schenkel
- 5: erster Abschnitt
- 6: U-förmige Klaue
- 7: zweiter Abschnitt
- 8: lotrechter Schenkel
- 10: Endabschnitt
- 12: Klammer
- 14: Loch
- 16: Loch
- 18: Ausschnitt
- 20: Kante
- 22: Schrägkante
- 24: Fensterrahmen
- 26: Putz der Fensterleibung
- 28: Fassadenputz
- 30: Fensterbank
- 30.1: rückwärtiger Abschnitt
- 30.2: Abschlußleiste
- 30.3: äußerer Abschnitt
- 30.5: Hauptteil
- 40: Armierungsnadel
- 42: Armierungsnadel
- 44: Wärmedämmung

## Patentansprüche

1. Armierbrücke (1) für die seitlichen Abschlußleisten (30.2) von Fensterbänken (30), dadurch **gekennzeichnet**, daß die Armierbrücke (1) ein Stück elastisches Kunststoffprofil aufweist, das zum Umgreifen einer der seitlichen Abschlußleisten (30.2) einer Fensterbank (30) dient und Armierungsnadeln (40, 42), die im Profil sitzen und nach dem Anbringen der Armierbrücke (1) an der Abschlußleiste (30.2) in den vom Putz (26, 28) der Fensterleibung und Fassade einzunehmenden Raum ragen.

2. Armierbrücke nach Anspruch 1, **gekennzeichnet** durch folgende Merkmale:
a) das Profil hat die prinzipielle Querschnittsform eines in Einbaulage aufrechtstehenden T mit einem lotrechten (8) und einem waagerechten Schenkel (4),
b) der lotrechte Schenkel (8) und der nach seiner einen Seite vorstehende (erste) Abschnitt (5) des waagerechten Schenkels (4) bilden gemeinsam eine elastische Klammer (12) zum Umgreifen der Abschlußleiste (30.2),
c) der nach der anderen Seite vorstehende (zweite) Abschnitt (7) des waagerechten Schenkels ragt in Einbaulage in den vom Putz (26, 28) einzunehmenden Raum.

3. Armierbrücke nach Anspruch 2, **gekennzeichnet** durch folgende Merkmale:
a) im zweiten Abschnitt (7) sind über dessen Länge hin nach oben stehende Armierungsnadeln (40) angebracht,
b) nahe dem in Einbaulage äußeren Ende des lotrechten Schenkels (8) sind in Einbaulage auswärts in den Fassadenputz (28) ragende Armierungsnadeln (42) angebracht.

4. Armierbrücke nach Anspruch 1, dadurch **gekennzeichnet**, daß der lotrechte Schenkel (8) in seinem rückwärtigen und unteren Bereich einen Ausschnitt (18) von etwa seiner halben Höhe und Länge hat.

5. Armierbrücke nach Anspruch 4, dadurch **gekennzeichnet**, daß der Ausschnitt (18) mit einer Schrägkante (22) am unteren Rand des lotrechten Schenkels beginnt und in einer in dessen Längsrichtung verlaufenden Kante (20) ausläuft.

## Claims

1 An armoring bridge (1) for the lateral end strips (30.2) of window sills (30), characterized in that the armoring bridge (1) has a piece of elastic synthetic resin section, which serves to fit around one of the lateral end strips (30.2) of a window sill (30), and armoring pins (40 and 42) which are carried in the section and after the fitting of the armoring bridge (1) to the end strip (30.2) extend into the space to be occupied by the plaster (26, 28) of the window embrasure and the façade.

2. The armoring bridge as claimed in claim 1, characterized by the following features:
a) the section has in principle the cross sectional configuration of a letter T, which is upright in the fitted condition, with a vertical (8) and a horizontal limb (4),
b) the vertical limb (8) and the section (5) projecting to one side thereof, or first section, of the horizontal limb (4) jointly constitute an elastic clamp (12) for fitting around the end strip (30.2),
c) the section (7) projecting to the other side, or second section, of the horizontal limb extends in the fitted condition into the space to be occupied by the plaster (26 and 28).

3. The armoring bridge as claimed in claim 2, characterized by the following features:
a) in the second section (7) upwardly extending armoring pins (40) are arranged spread out along the length thereof,
b) near to the end, which in the fitted condition is the outer end, of the vertical limb (8) armoring pins (42) are arranged which in the fitted condition extend outwards into the façade plaster (28).

4. The armoring bridge as claimed in claim 1, characterized in that the vertical limb (8) has a cutout (18) equal to approximately half its height and length in its rear and lower part.

5. The armoring bridge as claimed in claim 4, characterized in that the cutout (18) as an oblique edge (22) starting at the lower edge of the vertical limb and running out into an edge (20) extending in the longitudinal direction thereof.

## Revendications

1. Pont de renforcement (1) pour les baguettes de bordure latérales (30.2) de rebords de fenêtre (30), caractérisé en ce que le pont de renforcement (1) présente une pièce de profilé en plastique élastique qui sert à s'engager autour d'une des baguettes de bordure latérales (30.2) d'un rebord de fenêtre (30) et des aiguilles de renforcement (40, 42) logées dans le profil et qui, après que le pont de renforcement (1) est posé contre la baguette de bordure latérale (30.2), s'avancent dans l'espace que prendront le crépi (26,28), de l'embrasure de fenêtre et de la façade.

2. Pont de renforcement selon la revendication 1, caractérisé par les critères suivants :
a) le profil possède une forme en section transversale qui, en principe, est un T debout, en position montée, avec une branche verticale (8) et une branche horizontale (4),
b) la branche verticale (8) et la (première) section (5) en saillie d'un côté de la branche horizontale (4) forment ensemble une griffe élastique (12) pour s'engager autour de la baguette de bordure latérale (30.2),
c) la (deuxième) section (7) en saillie de l'autre côté de la branche horizontale s'avance en position montée dans l'espace que prendra le crépi (26, 28).

3. Pont de renforcement selon la revendication 2, caractérisé par ce qui suit :
a) dans la deuxième section (7), des aiguilles de renforcement (40) sont placées debout dirigées vers le haut sur la longueur de la section,
b) près de l'extrémité extérieure de la branche verticale (8), des aiguilles de renforcement (42) sont placées vers l'extérieur, en position montée,dans le crépi de façade (28).

4. Pont de renforcement selon la revendication 1, caractérisé en ce que la branche verticale (8) présente une échancrure (18) d'environ la moitié de la hauteur et de la longueur de la branche, dans la zone arrière inférieure de la celle-ci.

5. Pont de renforcement selon la revendication 4, caractérisé en ce que l'échancrure (18) commence par une arète oblique (22) au bord inférieur de la branche verticale et se termine dans une arète (20) s'étendant en direction longitudinale de celle-ci.
